# EUROPÄISCHE PATENTSCHRIFT

(11) **EP 0 034 717 B1**
(45) Veröffentlichungstag und Bekanntmachung des Hinweises auf die Patenterteilung: **14.09.1983**
(21) Anmeldenummer: 81100600.6
(22) Anmeldetag: 28.01.1981
(51) Int. Cl.: B61D 39/00

(54) **Fahrzeug oder Behälter, insbesondere Eisenbahngüterwagen**
Vehicle or container, particularly a railway goods wagon
Véhicule ou container, en particulier wagon pour marchandises

(30) Priorität: 20.02.1980 DE 3006371; 03.11.1980 DE 3041193
(43) Veröffentlichungstag der Anmeldung: 02.09.1981
(73) Patentinhaber: DUEWAG AKTIENGESELLSCHAFT, 47829 Krefeld (DE)
(72) Erfinder: Frederich, Fritz, Dr., D-4150 Krefeld (DE); Lohmann, Heinz, D-4150 Krefeld (DE); Stolp, Hans Willem, D-4150 Krefeld (DE)

## Beschreibung

Die Erfindung betrifft ein Fahrzeug oder einen Behälter, insbesondere einen Eisenbahngüterwagen, bei dem zwei in Querrichtung gegenüberliegende Schiebewandteile jeweils unten in Führungen schwenk- und längsverschiebbar gehalten und oben über jeweils einen Schwenkkörper mit einer sich in Länge dieser Wandteile erstreckenden Dachschale gelenkig verbunden sind, wobei die Dachschale und die Schiebewandteile durch Drehen der Schwenkkörper mittels einer Betätigungseinrichtung Hub- bzw. Schwenkbewegungen im oberen Bereich ausführen.

Ein Fahrzeug oder ein Behälter mit den vorgenannten Merkmalen ist in der unter der Nummer 0011 195 veröffentlichten europäischen Patentanmeldung beschrieben und wird als Stand der Technik zugrunde gelegt.

Der Erfindung liegt die Aufgabe zugrunde, für ein Fahrzeug oder einen Behälter der gattungsgemäßen Art eine möglichst einfach und Kompakt gestaltete, antriebsseitig mit kurzen Wegen und abtriebsseitig unter eingeschränkten Raumverhältnissen arbeitende Betätigungseinrichtung zu schaffen.

Diese Aufgabe wird erfindungsgemäß dadurch gelöst, daß die Betätigungseinrichtung für jeden Schwenkkörper einen aus einem Anlenkhebel und einem Verstellhebel gebildeten Schwenkhebel aufweist, von denen der Anlenkhebel um einen fahrzeugseitigen Festpunkt schwenkbar gelagert und der Verstellhebel mit einem Zug-und Druckkräfte liefernden Antrieb verbunden sind, wobei der Anlenkhebel und der Verstellhebel an ihren von dem Festpunkt bzw. von dem Angriffspunkt des Antriebes abgewandten Enden unter Anordnung einer den Drehwinkel des Verstellhebels begrenzenden ersten Kupplung drehbar miteinander verbunden sind und zwischen dem Verstellhebel und einem formschlüssig in den Schwenkkörper eingreifenden Mitnehmer eine mit einem Freiwinkel für Drehbewegungen des Mitnehmers ausgebildete zweite Kupplung angeordnet ist.

Im Hinblick auf eine räumlich besonders gedrängte Ausführung der beiden Kupplungen ist nach einer Ausgestaltung gemäß der Erfindung vorgesehen, daß - zum Bilden der ersten Kupplung - der Anienkhebel mit einem buchsenartigen Kopf zur drehbaren Aufnahme eines buchsenartigen Körpers des Verstellhebels versehen ist, wobei der buchsenartige Kopf des Anlenkhebels Anschlagflächen für das Begrenzen des Drehwinkels des Verstellhebels aufweist, und daß - zum Bilden der zweiten Kupplung - in die Kreisbahn eines am buchsenartigen Körper des Verstellhebels gebildeten bogenförmigen Vorsprungs ein kreissegmentförmiger Ansatz einer winketsteif am Mitnehmer befestigten Mitnehmerbuchse hineinragt.

Nach einer weiteren Ausgestaltung der Erfindung ist der Mitnehmer zum Trennen bzw. zum Erstellen des formschlüssigen Eingriffes in den Schwenkkörper in Längsrichtung bewegbar mit dem Verstellhebel verbunden. Dieser Ausgestaltung liegt folgende Überlegung zugrunde :

Die formschlüssige Verbindung zwischen einem starr angeordneten Mitnehmer und dem Schwenkkörper wird durch Längsverschieben der ausgeschwenkten Schiebewandteile mit derangehobenen Dachschale zum Öffnen oder Schließen, beispielsweise des Güterwagens, zwangsläufig getrennt bzw. erstellt. Insbesondere beim Zuschieben können gegebenenfalls stoßartige Kräfte auf den Mitnehmer und den nachgeschalteten Verstellhebel wirken. Die oben genannte längsbewegbare Verbindung des Mitnehmers mit dem Verstellhebel erlaubt es vorteilhaft, den besagten formschlüssigen Eingriff bei ruhenden Schiebewandteilen mit Dachschale zu trennen und zu erstellen und dadurch solche stoßartigen Kräfte zu vermeiden.

Um den Zug- und Druckkräfte liefernden Antrieb in baulich einfacher und für die Bedienung bequemer Weise für das Längsbewegen des Mitnehmers zu nutzen, besteht eine ergänzende Ausbildung gemäß der Erfindung darin, daß der Antrieb mit einem nach Art eines Scharnieres am Verstellhebel angelenkten und am Mitnehmer angreifenden Schwenkstück verbunden ist, wobei eine ebenfalls am Verstellhebel gelagerte Sperre in ihrer verriegelten Stellung das Schwenkstück mit dem Verstellhebel vereinigt und in ihrer gelösten Stellung ein Schwenken des Schwenkstückes im Sinne der Längsbewegungen des Mitnehmers zuläßt.

Für ein selbsttätiges Lösen der vorgenannten Sperre sieht ein zusätzliches Merkmal nach der Erfindung vor, daß die Sperre gegen einen ortsfesten Steg kurz vor Erreichen der zur Offenstellung der Dachschale und der Schiebewandteile gehörenden Endlage des Anlenkhebels anläuft.

Um eine Fehlbedienung der Betätigungseinrichtung zu verhindern, besteht eine weitere Ausführungsform der Erfindung darin, daß der Verstellhebel bei außerhalb des Eingriffes in den Schwenkkörper stehendem Mitnehmer durch einen stirnwandseitig angelenkten, unter Einführen des Mitnehmers in den Schwenkkörper lösbaren Sicherungshebel arretiert ist.

Für den gleichen Zweck wie vorbezeichnet ist in weiterer Ausgestaltung gemäß der Erfindung ein stirnwandseitig gelagerter Sicherungskörper vorgesehen, der den Verstellhebel hintergreift, sobald die Schiebewandteile mit Dachschale in Richtung auf die Offenstellung geschoben werden, und durch Zurückschieben der Schiebewandteile mit Dachschale in die Schließstellung seine das Bewegen des Verstellhebels zulassende Ausgangslage aufweist.

Im Hinblick auf eine weitestgehende Vereinfachung der Betätigungseinrichtung liegt es ferner im Wesen der Erfindung, daß an dem um den Festpunkt drehbaren Anlenkhebel eine mit unteren Führungselementen zum Aus- und Einschwenken des Schiebewandteiles verbundene Hebelanordnung angelenkt ist.

Insbesondere für einen bequemen Zugriff an die Betätigungseinrichtung ist gemäß einer nächsten Ausgestaltung der Erfindung vorgesehen, daß der für die jeweils aus dem Anlenkhebel und dem Verstellhebel gebildeten Schwenkhebel gemeinsame Antrieb von beiden Fahrzeug- oder Behälterlängsseiten aus unabhängig voneinander betätigbare Bedienungsmittel, z. B. Kurbeln, aufweist.

Um in einfacher Weise eine besonders stabile Lagerung des Anlenkhebels zu erzielen, besteht ein weiterer Gedanke gemäß der Erfindung darin, daß der um den Festpunkt drehbare Anlenkhebel in seinem von diesem Festpunkt abgewandten Bereich gegen eine stirnwandseitig befestigte Führungsleiste in Querrichtung beweglich abgestützt ist.

Um die Dachschale bei deren Hubbewegungen zwangsläufig zu führen, sieht eine nächste Ausführungsform nach der Erfindung vor, daß die Dachschale eine gabelartige Aufnahme für einen stirnwandseitig in der Vertikalen beweglich gelagerten, über den die Zug- und Druckkräfte liefernden Antrieb heb- und senkbaren Führungskörper aufweist. Das hierbei in einfacher Weise mittels der Betätigungseinrichtung vorgesehene Heben und Senken des Führungskörpers erbringt den Vorteil, daß ein für Schienenfahrzeuge geltendes Umgrenzungsprofil bei geschlossenem Portal eingehalten wird.

Nach einer weiteren Ausgestaltung der Erfindung ist es gegeben, daß der Führungskörper über eine Hebelgruppe mit einer angetriebenen, am Verstellhebel angreifenden Lenkerstange verbunden ist.

Um die Betätigungseinrichtung auch als Halterung für die geschlossene Dachschale, die an sich schon durch ihr Gewicht einem ungewollten Anheben im Fahrbetrieb entgegenwirkt, verwenden zu können, weist in erfindungsgemäßer Weiterbildung der Führungskörper ein gegen die Oberseite der Aufnahme an der Dachschale anliegendes Abschlußprofil auf.

Im Hinblick auf eine einfache Positionierung insbesondere der Dachschale beim Zuschieben des Portales besteht ein ergänzendes Merkmal nach der Erfindung darin, daß die Aufnahme an der Dachschale zur Quermitte des Fahrzeuges oder des Behälters hin konvergierende Anlaufflächen für den Führungskörper aufweist. Dadurch wird ein exaktes, stoßfreies Zusammenfügen der Schwenkkörper und der Mitnehmer erzielt.

In dem Bestreben, den Kraftaufwand für die Betätigung so klein wie möglich zu halten, wird eine dazu dienliche leichtgängige Lagerung des Führungskörpers nach einer weiteren Ausgestaltung der Erfindung dadurch erreicht, daß der Führungskörper als Rohr ausgebildet und über stirnwandseitig drehbar befestigte, an ihrer Mantelfläche konkav gestaltete Rollen gelagert ist.

Die mit dem Gegenstand nach der Erfindung erzielbaren Vorteile bestehen insbesondere darin, daß die Betätigungseinrichtung einfach und kompakt gestaltet ist, was auch ihrer Unterbringung am Fahrzeug oder am Behälter und ihrer Funktionssicherheit zugute kommt, wobei eine, volle Hub- bzw. Schwenkbewegungen der Dachschale und der Schiebewandteile ergebende Drehung der Schwenkkörper um annähernd 180° durch Bewegen der jeweils aus dem Verstellhebel und dem Anlenkhebel gebildeten Schwenkhebel lediglich innerhalb eines vergleichsweise kleinen Schwenkwinkels erzeugt wird.

Ausführungsbeispiele der Erfindung sind in der Zeichnung dargestellt und werden im folgenden näher beschrieben. Es zeigen
Figur 1 den prinzipartigen Querschnitt eines Güterwagens,
Figur 2 die Einzelheit Z aus Fig. 1, im vergrößerten Maßstab,
Figur 3 die Einzelheit Y aus Fig. 1, ebenfalls vergrößert,
Figur 4 die vereinfachte Ansicht gegen die Stirnwand des Güterwagens nach Fig. 1 mit Betätigungseinrichtung,
Figur 5 den in Fig. 4 rechts oben dargestellten, aus dem Anlenkhebel 11 und dem Verstellhebel 12 gebildeten Schwenkhebel als Einzelteil,
Figur 6 den Schnitt nach der Linie VI-VI in Fig. 5,
Figur 7 die Betätigungseinrichtung im oberen Bereich entsprechend Fig. 4, jedoch mit einem weitergestalteten Schwenkhebel,
Figur 8 die Ansicht in Pfeilrichtung X in Fig. 7,
Figur 9 den Schwenkhebel gemäß Fig. 7 in Ansicht, im vergrößerten Maßstab,
Figur 10 die Seitenansicht des Schwenkhebels nach Fig.9,
Figur 11 die Draufsicht des Schwenkhebels nach Fig. 9,
Figur 12 den Schnitt nach der Linie XII-XII in Fig. 9,
Figur 13 den Schnitt nach der Linie XIII-XIII in Fig. 12,
Figur 14 die Betätigungseinrichtung im Schnitt nach der Linie XIV-XIV in Fig. 4,
Figur 15 eine weitere Ansicht gegen einen Bereich der Stirnwand des Güterwagens nach Fig.1,
Figur 16 die vereinfachte Draufsicht zu Fig. 15.

Bei dem Güterwagen nach vorliegendem Ausführungsbeispiel bestehen die Seitenwände aus jeweils zwei Schiebewandteilen 1. Das Wagendach wird durch zwei Dachschalen 2 gebildet, von denen jede sich in Länge eines Schiebewandteiles 1 erstreckt und mit den in Wagenquerrichtung gegenüberliegenden Wandteilen 1 über Schwenkkörper 3 gelenkig verbunden ist. Die beiden so gebildeten Portale sind durch Drehen der zugehörigen Schwenkkörper um fast 180° und im Raum - siehe insbesondere Fig. 2 - sowie durch gemeinsames Bewegen der nachstehend beschriebenen unteren Führungselemente 4 (siehe Fig.3) in eine Offenstellung führbar, die ein Längsverschieben des entsprechenden Portales über das andere, in Schließstellung befindliche Portal zuläßt.

Die unteren Führungselemente 4 enthalten gemäß Fig.3 eine Welle 4a mit daran angebrachten Schwenkarmen 4b, die jeweils in eine Lagerung von mit Rollen 1b versehenen Laufwagen 1a am Schiebewandteil 1 eingreifen. Das Schiebewandteil 1 ist in der Schließstellung über einen Steg 1 c an seinen Laufwagen 1a an einem Langträger5a des Wagenuntergestelles 5 abgestützt und - nach erfolgtem Bewegen der Welle 4a - in der Offenstellung auf einer vor der Welle 4a liegenden Laufschiene 5b am Untergestell 5 längsverchiebbar gehalten.

Im übrigen ist jedes Portal gemäß Fig. 2 in der Schließstellung durch Übertotpunktlage der Schwenkkörper3, also unter Verzicht auf sonst erforderliche Verriegelungen, gehalten. In der Offenstellung des Portales liegen unter dem Gewicht der Dachschale 2 gegen den jeweiligen Schwenkkörper 3 ein Flansch 2a dieser Schale 2 und ein Flansch 1d des Schiebewandteiles 1 im Sinne einer Stabilisierung an, wobei als zusätzliche Sicherung gegen ein Bewegen der geöffneten Schiebewandteile 1 in Richtung auf die Wagenlängsmitte jeweils am stirnwandseitigen Ende des Schwenkkörpers 3 ein Klappbügel 3a gelagert ist, der gegen eine Nase 1e am Schiebewandteil 1 wirkt.

Die Betätigungseinrichtung - siehe zunächst Fig. 4 - für das genannte Drehen der Schwenkkörper 3 und das Bewegen der Wellen 4a jedes Portales ist an der entsprechenden Stirnwand des Güterwagens gelagert und wie folgt ausgestaltet :

Für einen bequemen Zugriff von jeder Wa- genseⁱte her sind zwei, mit Handrad oder Kurbel 6a versehene Bedienungswellen 6 (siehe auch Fig. 14) über Steckkupplungen 6b unabhängig voneinander mit einem unteren, die Kraftrichtung umlenkenden Getriebe 7, hier einem Kegelradgetriebe 7, verbindbar. Eine Antriebswelle8 dient dem Anschluß eines oberen Schneckengetriebes 9 an das untere Kegelradgetriebe 7.

Wie aus Fig. 4 weiter ersichtlich, trägt das Schneckengetriebe 9 abtriebseitig einen Drehhebel9a, dessen Enden jeweils eine Lenkerstange 10, bevorzugt mittels eines Kugelkopfes, aufnehmen. Alternativ zu Schneckengetriebe 9 und Drehhebel 9a ist gemäß Fig. 15 ein weiteres Kegelradgetriebe 7a vorgesehen, das der jeweiligen Lenkerstange 10 über eine Gewindespindel 7b mit Mutter 7c zusammenarbeitet.

Das freie Ende jeder Lenkerstange 10 steht mit einem Schwenkhebel in Wirkverbindung, der aus einem Anienkhebel 11 und einem Verstellhebel 12 gebildet und in den Fig. 5 und 6 als Einzelteil gezeigt ist. Der Anlenkhebel11 ist um einen stirnwandseitigen Festpunkt 13 drehbar und in einem vom Festpunkt 13 abgewandten Bereich gegen eine stirnwandseitig befestigte Führungsleiste 25 (siehe Fig. 7) abgestützt. Der Anlenkhebel11 hat einen buchsenartigen Kopf 11a, der eine Ausnehmung in diesem Kopf 11a begrenzende Anschlagflächen 11 für den Verstellhebel 12 aufweist, wodurch eine den Drehwinkel des Verstellhebel 12 begrenzende erste Kupplung gebildet wird. Der buchsenartige Kopf 11a des Anlenkhebels 11 nimmt einen ebenfalls buchsenartigen Körper 12a des Verstellhebels 12 unter Zwischenschaltung einer Gleitbuchse 14 auf. Zum Bilden einer zweiten Kupplung besteht an dem buchsenartigen Körper 12a des Verstellhebels 12 ein bogenförmiger Vorspruch 12b, in dessen Kreisbahn ein kreissegmentförmiger Ansatz 15b einer Mitnehmerbuchse 15a hineinragt. Die Mitnehmerbuchse 15a ist über eine weitere, innere Gleitbuchse 14a im buchsenartigen Körper 12a des Verstellhebels 12 gelagert und über eine Paßfeder drehfest mit dem einen Ende eines insbesondere in Fig. 11 vollständig gezeigten Mitnehmers 15 verbunden, dessen anderes Ende eine formschlüssig in den Schwenkkörper 3 eingreifende Anflächung 15c hat. Im übrigen sichert ein am buchsenartigen Kopf 11a des Anlenkhebels 11 angeschraubtes Abdeckblech 11 die in diesem Kopf 11a angeordneten Teile gegen Herausfallen.

Wie aus Fig. 4 oder 7 weiter ersichtlich, ist an dem Anlenkhebel 11 jedes Schwenkhebels im Hinblick auf das Aus- und Einschwenken des zugehörigen Schiebewandteiles 1 im unteren Bereich ein Verbindungshebel 19 angelenkt, der über einen starren Winkelhebel 20 eine Hubstange 21 betätigt. Die Hubstange 21 greift an einem stirnwandseitig an der Welle 4a befestigten Arm 4c zum Drehen dieser Welle 4a an.

Die Betätigungseinrichtung arbeitet in folgender Weise : Die zum Öffnen eines Portales mit einer der Bedienungswellen 6 eingeleitete Bewegung gelangt über Kegelradgetriebe 7, Antriebswelle 8, Schneckengetriebe 9, Drehhebel 9a und die Lenkerstangen 10 zu den Verstellhebeln 12 der beiden Schwenkhebel, die dabei in Richtung auf die Anlenkhebel 11 gedrückt werden. Der jeweilige Verstellhebel 12 dreht sich innerhalb des buchsenartigen Kopfes 11a des zunächst in seiner Stellung bleibenden Anlenkhebels 11 ; dabei wirkt der bogenförmige Vorsprung 12b des Körpers 12a am Verstellhebel 12 gegen den kreissegmentförmigen Ansatz 15b der Mitnehmerbuchse 15a, so daß über den mit dieser Buchse 15a verbundenen Mitnehmer 15 letztlich der Schwenkkörper3 die entsprechende Drehbewegung um seine wandseitige Drehachse 3b ausführt. Der Drehwinkel des Verstellhebels 12 wird durch die in Zeichnungsebene der Fig. 5 rechte Anschlagfläche 11 b am Kopf 11 a des Anlenkhebels 11 begrenzt. Die vorgenannte Anschlagfläche 11 b ist so angeordnet, daß, bei erfolgter Begrenzung, der Schwenkkörper3 jedenfalls aus seiner Übertotpunktlage in Schließstellung in eine Lage gekommen ist, die ein weiteres Drehen des Schwenkkörpers 3 durch Schwenken des Anlenkhebels 11 um den stirnwandseitigen Festpunkt 13 zuläßt. Dabei gelangen die wandseitige Drehachse 3b annähernd geradlinig nach außen und die dachseitige Drehachse 3c ebenso nach oben, bis der Schwenkkörper etwa senkrecht in einem erneuten Totpunkt steht und nachfolgend in die Offenstellung schwingt.

Auf dem Weg des Schwenkkörpers 3 in die Offenstellung hebt der kreissegmentförmige Ansatz 15b der Mitnehmerbuchse 15a von der einen Seite des bogenförmigen Vorsprunges 12b des Körpers 12a am Verstellhebel 12 ab und liegt bei Offenstellung gegen die andere Seite des Vorsprunges 12b an. Zum Schließen des Portales wird wiederum zuerst der Verstellhebel 12 des Schwenkhebels betätigt ; dabei wird über das zuvor genannte Zusammenwirken des bogenförmigen Vorsprunges 12b mit dem kreissegmentförmigen Ansatz 15b die Mitnehmerbuchse 15a gedreht und der Schwenkkörper um seine wandseitige Drehachse 3b etwa in die Vertikalstellung bewegt. Die in Fig. 5 linke Anschlagfläche 11b am Kopf 11a des Anlenkhebels 11 begrenzt den Drehwinkel des Verstellhebels 12. Das Schließen endet mit dem Zurückschwenken des Anlenkhebels 11.

Beim Längsverschieben eines Portales zum Be-oder Entladen des Güterwagens wird die formschlüssige Verbindung zwischen dem jeweiligen Schwenkkörper3 und der Anflächung 15c des Mitnehmers 15 aufgehoben. Beim Zuschieben des Portales bildet sich diese Verbindung wieder, wobei eine maulförmige Erweiterung des Schwenkkörpers 3 einen im Rahmen der zugelassenen Fertigungstoleranz liegenden Versatz ausgleicht. Um den Schwenkkörper und den Mitnehmer 15 auf jeden Fall von dynamischen Kräften freizuhalten, die beim vorgenannten Bilden der formschlüssigen Verbindung auftreten können, ist der Mitnehmer 15 bei dem Schwenkhebel gemäß den Fig. bis 13 in Längsrichtung beweglich. Diesem Schwenkhebel liegt der Aufbau nach den Fig. und 6 zugrunde. Ergänzend dazu ist der Verstellhebel 12 mit einem Tragblech 12c versehen, das in Lageraugen 12d einen Bolzen 12e für ein Schwenkstück 12f aufnimmt. Die Lenkerstange 10 des Antriebes greift an einer Schwenkgabel 12g des Schwenkstückes 12f an. Eine am Tragblech 12c des Verstellhebels 12 gelagerte Sperre 16 sorgt dafür, daß das Schwenkstück 12f zunächst keine Drehung um den Bolzen 12e ausführen kann. Eine Mitnehmergabel 12h des Schwenkstückes 12f dient der drehbaren Befestigung - dazu Schrauben 17 und Hülsen 17a - einer Lagerbuchse 15d, die das von der Anflächung 15c des Mitnehmers 15 abgewandte Ende hält. Der Mitnehmer 15 ist hier über einen im Querschnitt quadratischen Schaft 15e drehfest mit der Mitmehmerbuchse 15a verbunden. Das Öffnen des Portales erfolgt in der bereits beschriebenen Weise, also durch Drehen des Verstellhebels 12, hier mit Tragblech 12c, und Bewegen des Anlenkhebels 11 um den stirnwandseitigen Festpunkt 13. Die Sperre 16 läuft kurz vor Erreichen der Endstellung des Anlenkhebels 11 gegen einen Steg 18 an der Stirnwand (siehe Fig. 7) und gibt letztlich das Schwenkstück 12f frei. Durch Weiterbetätigen der Kurbel 6a wird das Schwenkstück 12f um den Bolzen 12e gedreht, bis die Hülsen 17a in der Mitnehmergabel 12h des Schwenkstückes 12f die in dieser Gabel 12h befindliche Kurvenbahn 12j (siehe Fig. 11) durchlaufen haben. Die Anflächung 15c des Mitnehmers 15 wird dabei aus dem Schwenkkörper gezogen und in eine Position gebracht, die außerhalb der Auflaufebene des zurückgeschobenen Portales liegt. Das Einführen des Mitnehmers 15 in den Schwenkkörper 3 erfolgt entsprechend umgekehrt und vor dem erläuterten Schließen des Portales.

In den Fig. 7 und 8 ist ein Sicherungskörper 22 in Wirkposition bei längsverschobenem Portal gezeigt, der bei dieser Stellung des Portales den Verstellhebel 12 arretiert. Dafür ist dieser Sicherungskörper 22 an einer Konsole 23 der Stirnwand drehbar gelagert und bewegt sich durch ein Kontergewicht 22a selbsttätig, wenn das Portal zum Öffnen längsverschoben wird ; ein Steg 22b des Sicherungskörpers 22 hintergreift dann eine Nase 12k, die sich gemäß Fig. 5 unmittelbar am Verstellhebel 12 und nach Fig. 7 und 9 an dessen Tragblech 12c befindet. Das Portal führt beim Zuschieben über einen in Fig. dargestellten Auslöser 3d, der an dem Klappbügel 3a befestigt ist, den Sicherungskörper 22 gegen die Kraft des Kontergewichtes 22b in die nicht gezeigte Ausgangsstellung zurück.

Ein weiterer, in Fig. 8 dargestellter Sicherungshebel24 sorgt unabhängig vom Sicherungskörper 22 dafür, daß der Verstellhebel 12 erst zurückbewegt werden kann, wenn der Mitnehmer 15 formschlüssig in den Schwenkkörper3 eingegriffen hat. Dieser Sicherungshebe124 ist außerhalb seines Schwerpunktes ebenfalls stirnwandseitig gelagert, wird beim Bewegen des Anlenkhebels 11 in die Offenstellung über eine Schrägfläche 121 am Tragblech 12c des Verstellhebels 12 (siehe Fig. 11) gekippt und schnappt schließlich hinter einen am Ende der Schrägfläche 121 am Tragblech 12c des Verstellhebels 12 (siehe Fig. 11) gekippt und schnappt schließlich hinter einen am Ende der Schrägfläche 121 befindlichen Nocken 12m. Ein am Schwenkstück 12f des Verstellhebels 12 angebrachter Dorn 12 führt den Sicherungshebel 24 beim Bilden der formschlüssigen Verbindung von Mitnehmer 15 und Schwenkkörper 3 in seine Ausgangslage zurück und ermöglicht dann den Schließvorgang.

Die in den Fig. 15 und 16 gezeigte Anordnung bildet insbesondere eine Führung für die Dachschale 2 bei deren Hubbewegungen. Dazu ist die Dachschale 2 mit einer gabelartigen Aufnahme 2b für einen an der Stirnwand 29 befindlichen Führungskörper 26 versehen, der über dort drehbar befestigte, an ihrer Mantelfläche konkav gestaltete Rollen 28 vertikal beweglich gelagert ist. Um den Führungskörper 26 auf einfache Weise entsprechend den Hubbewegungen der Dachschale 2 heben oder senken zu können, steht die einerseits an der Mutter7c auf der Gewindespindel 7b des oberen Kegelradgetriebes 7a und andererseits am Verstellhebel 12 angeschlossene Lenkerstange 10 über eine Hebelgruppe 27 mit dem Führungskörper 26 in Wirkverbindung.

Wie aus den Fig. 15 und 16 weiter ersichtlich, weist der Führungskörper 26 ein gegen die Oberseite der Aufnahme 2b an der Dachschale 2 anliegendes Abschlußprofil 26a auf. Dadurch wird eine Halterung für die geschlossene Dachschale 2 gebildet. Außerdem in Fig. 16 gezeigte Anlaufschrägen 2c der Aufnahme 2b erbringen zusammen mit dem Führungskörper 26 beim Zuschieben des Portales eine Positionierung insbesondere der Dachschale 2.

## Patentansprüche

1. Fahrzeug oder Behälter, insbesondere Eisenbahngüterwagen, bei dem zwei in Querrichtung gegenüberliegende Schiebewandteile (1) jeweils unten in Führungen schwenk- und längsverschiebbar gehalten und oben über jeweils einen Schwenkkörper (3) mit einer sich in Länge dieser Wandteile (1) erstreckenden Dachschale (2) gelenkig verbunden sind, wobei die Dachschale (2) und die Schiebewandteile (1) durch Drehen der Schwenkkörper (3) mittels einer Betätigungseinrichtung Hub- bzw. Schwenkbewegungen im oberen Bereich ausführen, dadurch gekennzeichnet, daß die Betätigungseinrichtung für jeden Schwenkkörper(3) einen aus einem Anlenkhebet (11) und einem Verstellhebel (12) gebildeten Schwenkhebel aufweist, von denen der Anlenkhebel (11) um einen fahrzeugseitigen Festpunkt (13) schwenkbar gelagert und der Verstellhebel (12) mit einem Zug- und Druckkräfte liefernden Antrieb verbunden sind, wobei der Anlenkhebel (11) und der Verstellhebel (12) an ihren von dem Festpunkt (13) bzw. von dem Angriffspunkt des Antriebes abgewandten Enden unter Anordnung einer den Drehwinkel des Verstellhebels (12) begrenzenden ersten Kupplung drehbar miteinander verbunden sind und zwischen dem Verstellhebel (12) und einem formschlüssig in den Schwenkkörper (3) eingreifenden Mitnehmer (15) eine mit einem Freiwinkel für Drehbewegungen des Mitnehmers (15) ausgebildete zweite Kupplung angeordnet ist.

2. Fahrzeug oder Behälter nach Anspruch 1, dadurch gekennzeichnet, daß - zum Bilden der ersten Kupplung - der Anlenkhebel (11) mit einem buchsenartigen Kopf (11a) zur drehbaren Aufnahme eines buchsenartigen Körpers (12a) des Verstellhebels (12) versehen ist, wobei der buchsenartige Kopf (11a) des Anlenkhebels (11) Anschlagflächen (11b) für das Begrenzen des Drehwinkels des Verstellhebels (12) aufweist, und daß - zum Bilden der zweiten Kupplung - in die Kreisbahn eines am buchsenartigen Körper (12a) des Yerstellhebels (12) gebildeten bogenförmigen Vorsprungs (12b) ein kreissegmentförmiger Ansatz (15b) einer winkeisteⁱf am Mitnehmer (15) befestigten Mitnehmerbuchse (15a) hineinragt.

3. Fahrzeug oder Behälter nach Anspruch 1 oder 2, dadurch gekennzeichnet, daß der Mitnehmer (15) zum Trennen bzw. zum Erstellen des formschlüssigen Eingriffes in den Schwenkkörper (3) in Längsrichtung bewegbar mit dem Verstellhebel (12) verbunden ist.

4. Fahrzeug oder Behälter nach Anspruch 3, dadurch gekennzeichnet, daß der Antrieb mit einem nach Art eines Scharnieres am Verstellhebel (12) angelenkten und am Mitnehmer (15) angreifenden Schwenkstück (12f) verbunden ist, wobei eine ebenfalls am Verstellhebel (12) gelagerte Sperre (16) in ihrer verriegelten Stellung das Schwenkstück (12f) mit dem Verstellhebei (12) vereinigt und in ihrer gelösten Stellung ein Schwenken des Schwenkstückes (12f) im Sinne der Längsbewegungen des Mitnehmers (15) zuläßt.

5. Fahrzeug oder Behälter nach Anspruch 4, dadurch gekennzeichnet, daß die Sperre (16) gegen einen ortsfesten Steg (18) kurz vor Erreichen der zur Offenstellung der Dachschale (2) und der Schiebewandteile (1) gehörenden Endlage des Anlenkhebels (11) anläuft.

6. Fahrzeug oder Behälter nach einem der Ansprüche 3 bis 5, dadurch gekennzeichnet, daß der Verstellhebel (12) bei außerhalb des Eingriffes in den Schwenkkörper (3) stehendem Mitnehmer (15) durch einen stirnwandseitig angelenkten, unter Einführen des Mitnehmers (15) in den Schwenkkörper (3) lösbaren Sicherungshebei (24) arretiert ist.

7. Fahrzeug oder Behälter nach einem der Ansprüche 1 bis 6, gekennzeichnet durch einen stirnwandseitig gelagerten Sicherungskörper (22), der den Verstellhebel (12) hintergreift, sobald die Schiebewandteile (1) mit Dachschale (2) in Richtung auf die Offenstellung geschoben werden, und durch Zurückschieben der Schiebewandteile (1) mit Dachschale (2) in die Schließstellung seine das Bewegen des Verstellhebels (12) zulassende Ausgangslage aufweist.

8. Fahrzeug oder Behälter nach einem der Ansprüche 1 bis 7, dadurch gekennzeichnet, daß an dem um den Festpunkt (13) drehbaren Anlenkhebel (11) eine mit unteren Führungselementen (4) zum Aus- und Einschwenken des Schiebewandteiles (1) verbundene Hebelanordnung (19, 20, 21) angelenkt ist.

9. Fahrzeug oder Behälter nach einem der Ansprüche 1 bis 8, dadurch gekennzeichnet, daß der für die jeweils aus dem Anlenkhebel (11) und dem Verstellhebel (12) gebildeten Schwenkhebel gemeinsame Antrieb von beiden Fahrzeug- oder Behälterlängsseiten aus unabhängig voneinander betätigbare Bedienungsmittel, z. B. Kurbeln (6a), aufweist.

10. Fahrzeug oder Behälter nach einem der Ansprüche 1 bis 9, dadurch gekennzeichnet, daß der um den Festpunkt (13) drehbare Anlenkhebei (11) in seinem von diesem Festpunkt (13) abgewandten Bereich gegen eine stirnwandseitig befestigte Führungsleiste (25) in Querrichtung beweglich abgestützt ist.

11. Fahrzeug oder Behälter nach einem der Ansprüche 1 bis 10, dadurch gekennzeichnet, daß die Dachschale (2) eine gabelartige Aufnahme (2b) für einen stirnwandseitig in der Vertikalen beweglich gelagerten, über den die Zug-und Druckkräfte liefernden Antrieb heb- und senkbaren Führungskörper (26) aufweist.

12. Fahrzeug oder Behälter nach Anspruch 11, dadurch gekennzeichnet, daß der Führungskörper (26) über eine Hebelgruppe (27) mit einer angetriebenen, am Verstellhebel(12) angreifenden Lenkerstange (10) verbunden ist.

13. Fahrzeug oder Behälter nach Anspruch 11 oder 12, dadurch gekennzeichnet, daß der Führungskörper (26) ein gegen die Oberseite der Aufnahme (2b) an der Dachschale (2) anliegendes Abschlußprofil (26a) aufweist.

14. Fahrzeug oder Behälter nach einem der Ansprüche 11 bis 13, dadurch gekennzeichnet, daß die Aufnahme (2b) an der Dachschale (2) zur Quermitte des Fahrzeuges oder des Behälters hin konvergierende Anlaufflächen (2c) für den Führungskörper (26) aufweist.

15. Fahrzeug oder Behälter nach einem der Ansprüche 11 bis 14, dadurch gekennzeichnet, daß der Führungskörper(26) als Rohr ausgebildet und über stirnwandseitig drehbar befestigte, an ihrer Mantelfläche konkav gestaltete Rollen (28) gelagert ist.

## Claims

1. Vehicle or container, particularly a railway goods wagon, in which two sliding wall parts (1), disposed opposite one another in the transverse direction, are in each case held at the bottom in guides so as to be pivotable and longitudinally displaceable and are connected at the top in a hinged manner by means of a respective pivoting member (3) to a roof shell (2) extending along these wall parts (1), the roof shell (2) and the sliding wall parts (1) describing lifting or pivoting movements, respectively, in the upper region as a result of the pivoting member (3) being rotated by means of an actuating device, characterised in that, for each pivoting member (3), the actuating device comprises a pivoting lever formed from an articulated lever (11) and an adjusting lever (12), of which the articulated lever(11) is pivotably mounted about a fixed point (13) on the side of the vehicle and the adjusting lever (12) is connected to a drive supplying tractive and compressive forces, the articulated lever (11) and the adjusting lever (12) being connected together in a rotatable manner at their ends remote from the fixed point (13) or from the point of application of the drive, with the arrangement of a first coupling limiting the angle of rotation of the adjusting lever, and a second coupling, formed with a clearance angle for rotary movements of a cam (15), being arranged between the adjusting lever (12) and the cam (15), which engages in a positive manner with the pivoting member (3).

2. Vehicle or container according to claim 1, characterised in that - in order to form the first coupling - the articulated lever (11) is provided with a sleeve-like head (11 a) for rotatably holding a sleeve-like member (12a) of the adjusting lever (12), the sleevelike head (11a) if the articulated lever (11) comprising stop surfaces (11b) for limiting the angle of rotation of the adjusting lever (12), and that - in order to form the second coupling - an extension (15b), in the shape of a segment of a circle, of a driving bush (15a) secured to the cam (15) in an angularly fixed manner projects into the circular path of a curved projection (12b) formed on the sleeve-like member (12a) of the adjusting lever (12).

3. Vehicle or container according to claim 1 or 2, characterised in that the cam (15) is connected to the adjusting lever (12) so as to be movable in the longitudinal direction in order to release or establish the positive engagement with the pivoting member (3).

4. Vehicle or container according to claim 3, characterised in that the drive is connected to a pivoting part (12f) articulated in the manner of a hinge to the adjusting lever (12) and acting on the cam (15), and a lock (16), also mounted on the adjusting lever (12), joins the pivoting part (12f) to the adjusting lever (12) when in its locked position and causes the pivoting part (12f) to pivot in accordance with the longitudinal movements of the cam (15) when in its released position.

5. Vehicle or container according to claim 4, characterised in that the lock (16) comes into contact with a stationary bar (18) shortly before reaching the end position of the articulated lever (11) relating to the open position of the roof shell (2) and the sliding wall parts (1).

6. Vehicle or container according to one of claims 3 to 5, characterised in that, when the cam (15) is released from the pivoting member (3), the adjusting lever (12) is arrested by a saftey lever (24) which is articulated at the front wall and can be released when the cam (15) is inserted in the pivoting member (3).

7. Vehicle or container according to one of claims 1 to 6, characterised by a safety member (22) which is mounted at the front wall, engages behind the adjusting lever (12) as soon as the sliding wall parts (1), together with the roof shell (2), are moved in the direction of the open position and whose starting position, which enables the adjusting lever (12) to move, is obtained by moving the sliding wall parts (1) and the roof shell (2) back into the closed position.

8. Vehicle or container according to one of claims 1 to 7, characterised in that a lever arrangement (19, 20, 21), which is connected to lower guide elements (4) in order to swing the sliding wall parts (1) outwards and inwards, is articulated to the articulated lever (11) which is rotatable about the fixed point (13)..

9. Vehicle or container according to one of claims 1 to 8, characterised in that the drive common to the pivoting levers formed in each case from the articulated lever (11) and the adjusting lever (12) comprises operating means, e. g. cranks (6a) which can be operated independently of one another from both longitudinal sides of the vehicle or container.

10. Vehicle or container according to one of claims 1 to 9, characterised in that the articulated fever (11), which is rotatable about the fixed point (13), is supported so as to be movable in its region remote from this fixed point (13) in the transverse direction towards a guide bar (25) secured at the front wall.

11. Vehicle or container according to one of claims 1 to 10, characterised in that the roof shell (2) comprises a fork-like holder (2b) for a guide member (26) which is mounted at the front wall so as to be vertically movable and can be raised and lowered by the drive supplying the tractive and compressive forces.

12. Vehicle or container according to claim 11, characterised in that the guide member (26) is connected to a driven guide bar (10), which acts on the adjusting lever (12), by way of a lever group (27).

13. Vehicle or container according to claim 11 or 12, characterised in that the guide member (26) comprises an end profile (26a) resting against the upper side of the holder (2b) at the roof shell (2).

14. Vehicle or container according to one of claims 11 to 13, characterised in that the holder (2b) at the roof shell (2) comprises butting faces (2c) converging towards the transverse centre of the vehicle or the container for the guide member (26).

15. Vehicle or container according to one of claims 11 to 14, characterised in that the guide member (26) is formed as a tube and is mounted on rollers (28) rotatably mounted at the front wall and having a concave surface area.

## Revendications

1. Véhicule ou conteneur, en particulier wagon de chemin de fer pour marchandises, dans lequel deux parties coulissantes de paroi (1), opposées en direction transversale, sont retenues chacune, en bas, dans des guides, de manière à pouvoir pivoter et coulisser longitudinalement, et sont reliées chacune en haut, de façon articulée, par l'intermédiaire d'un élément de pivotement (3), à une coquille de toit (2) s'étendant sur la longueur de ces parties de paroi (1), la coquille de toit (2) et les parties coulissantes de paroi (1) exécutant, par rotation des éléments de pivotement (3) au moyen d'un dispositif d'actionnement, des mouvements respectifs de levage et de pivotement dans la région supérieure, caractérisé en ce que le dispositif d'actionnement pour chaque élément de pivotement (3) présente un levier de pivotement formé d'un levier d'articulation (11) et d'un levier de réglage (12), dont le levier d'articulation (11) est monté de manière à pouvoir pivoter autour d'un point fixe (13) situé au véhicule et le levier de réglage (12) est relié à un entraînement fournissant des forces de traction et de compression, le levier d'articulation (11) et le levier de réglage (12) étant reliés entre eux avec possibilité de rotation à leurs extrémités opposées, respectivement, au point fixe (13) et au point d'application de l'entraînement, avec disposition d'un premier accouplement, qui limite l'angle de rotation du levier de réglage, un deuxième accouplement, muni d'un angle de dépouille pour des mouvements de rotation de l'entraîneur (15), étant disposé entre le levier de réglage (12) et un entraîneur (15), qui s'engage rigidement dans l'élément de pivotement (3).

2. Véhicule ou conteneur selon la revendication 1, caractérisé en ce que - pour former le premier accouplement - le levier d'articulation (11) est muni d'une tête en forme de douille (11a) pour loger avec possibilité de rotation un élément en forme de douille (12a) du levier de réglage (12), la tête en forme de douille (11 a) du levier d'articulation (11) présentant des surfaces de butée (11b) pour la limitation de l'angle de rotation du levier de réglage (12), et en ce que - pour former le deuxième accouplement - dans la trajectoire circulaire d'une saillie arquée (12b), formée sur l'élément en forme de douille (12a) du levier de réglage (12), s'avance un appendice en forme de secteur circulaire (15b) d'une douille d'entraîneur (15a) fixée à l'entraîneur (15) de façon rigide angulairement.

3. Véhicule ou conteneur selon l'une des revendications 1 ou 2, caractérisé par le fait que pour séparer l'entraîneur (15) de l'élément de pivotement (3) ou pour établir l'engagement rigide de l'entraîneur (15) dans l'élément de pivotement, l'entraîneur (15) est relié au levier de réglage (12) de façon mobile en direction longitudinale.

4. Véhicule ou conteneur selon la revendication 3, caractérisé par le fait que l'entraînement est relié à une pièce de pivotement (12f) articulée au levier de réglage (12) à la manière d'une charnière et s'appliquant à l'entraîneur (15), un arrêt (16) monté également sur le levier de réglage réunissant, dans sa position verrouillée, la pièce de pivotement (12f) au levier de réglage (12) et permettant, dans sa position libérée, un pivotement de la pièce de pivotement (12f) dans le sens des mouvements longitudinaux de l'entraîneur (15).

5. Véhicule ou conteneur selon la revendication 4, caractérisé par le fait que l'arrêt (16) vient toucher une barrette à position fixe (18) un peu avant que ne soit atteinte la position finale du levier d'articulation (11), correspondant à la position ouverte de la coquille de toit (2) et des parties coulissantes de paroi (1).

6. Véhicule ou conteneur selon l'une des revendications 3 à 5, caractérisé par le fait que, lorsque l'entraîneur (15) se trouve hors d'engagement dans l'élément de pivotement (3), le levier de réglage (12) est arrêté par un levier d'assujettissement (24) articulé du côté de la paroi frontale et pouvant être libéré avec introduction de l'entraîneur (15) dans l'élément de pivotement (3).

7. Véhicule ou conteneur selon l'une des revendications 1 à 6, caractérisé par un élément d'assujettissement (22) monté sur la paroi frontale, et qui accroche le levier de réglage (12) aussitôt que l'on fait coulisser les parties coulissantes de paroi (1) avec la coquille de toit (2) en direction de la position d'ouverture, et qui, par le coulissement des parties coulissantes de paroi (1) et de la coquille de toit (2) à la position de fermeture, présente sa position initiale permettant le mouvement du levier de réglage (12).

8. Véhicule ou conteneur selon l'une des revendications 1 à 7, caractérisé par le fait qu'au levier d'articulation (11) pouvant tourner autour du point fixe (13) est articulée une disposition de leviers (19, 20, 21) reliée à des éléments de guidage inférieurs (4) pour le pivotement de la partie coulissante de paroi (1) vers l'extérieur et vers l'intérieur.

9. Véhicule ou conteneur selon l'une des revendications 1 à 8, caractérisé par le fait que l'entraînement commun des leviers de pivotement, formés chacun du levier d'articulation (11) et du levier de réglage (12), présente des moyens de manoeuvre pouvant être actionnés indépendamment l'un de l'autre par les deux côtés longitudinaux du véhicule ou conteneur, par exemple des manivelles (6a).

10. Véhicule ou conteneur selon l'une des revendications 1 à 9, caractérisé par le fait que le levier d'articulation (11) pouvant tourner autour du point fixe (13) s'appuie, dans sa région opposée à ce point fixe (13), de façon mobile en direction transversale, contre une bande de guidage (25) fixée à la paroi frontale.

11. Véhicule ou conteneur selon l'une des revendications 1 à 10, caractérisé par le fait que la coquille de toit (2) présente un logement en forme de fourche (2b) pour un élément de guidage (26) monté sur la paroi frontale de façon mobile verticalement, et pouvant être levé et abaissé par l'intermédiaire de l'entraînement fournissant des forces de traction et de compression.

12. Véhicule ou conteneur selon la revendication 11, caractérisé par le fait que l'élément de guidage (26) est relié, par l'intermédiaire d'un groupe de leviers (27), à une tige directrice (10) entraînée s'appliquant au levier de réglage (12).

13. Véhicule ou conteneur selon l'une des revendications 11 et 12, caractérisé par le fait que l'élément de guidage (26) présente un profilé de fermeture (26a) s'appliquant contre le côté supérieur du logement (2b) de la coquille de toit (2).

14. Véhicule ou conteneur selon l'une des revendications 11 à 13, caractérisé par le fait que le logement (2b) de la coquille de toit (2) présente des surfaces d'accès (2c) destinées à l'élément de guidage (26), et qui convergent vers le milieu transversal du véhicule ou du conteneur.

15. Véhicule ou conteneur selon l'une des revendications 11 à 14, caractérisé par le fait que l'élément de guidage (26) est conçu sous forme de tube et monté par l'intermédiaire de galets (28) fixés à la paroi frontale de manière à pouvoir tourner, et de forme concave à leur surface de circonférence.
